# FASCICULE DE BREVET EUROPEEN

(11) **EP 0 192 019 B1**
(45) Date de publication et mention de la délivrance du brevet: **22.08.1990**
(21) Numéro de dépôt: 85870180.8
(22) Date de dépôt: 13.12.1985
(51) Int. Cl.: B22D 11/10

(54) **Dispositif d'amenée et d'échange d'un tube de coulée**
Vorrichtung zur Zuführung und Auswechselung einer Giessdüse
Apparatus for introducing and changing a pouring tube

(30) Priorité: 24.01.1985 BE 214385
(43) Date de publication de la demande: 27.08.1986
(73) Titulaire: INTERNATIONAL INDUSTRIAL ENGINEERING SPRL, B-1060 Bruxelles (BE)
(72) Inventeur: Szadkowski, Stanislav, B-1060 Bruxelles (BE)
(74) Mandataire: Laufhütte, Dieter, Dr.-Ing.

(56) Documents cités:
- DE-A- 2 027 881
- FR-A- 2 424 085
- FR-A- 2 486 428
- GB-A- 1 322 761

## Description

La présente invention est relative à un dispositif d'amenée et d'échange d'un tube de coulée à plaque rapportée mobile pour conteneur sidérurgique ou métallurgique obturable garni d'une plaque de fond en matériau réfractaire muni d'un orifice de coulée, par un autre tube de coulée pour la fabrication de blooms et petites brames, notamment dans les répartiteurs de coulée continue.

La plupart des dispositifs de fermeture connus à ce jour dont peuvent être munis les répartiteurs de coulée ne permettent pas d'effectuer de longues séquences de coulée, en raison de la nécessité de remplacer après un temps relativement court l'un ou l'autre réfractaire sensible.

Le brevet français No 2065592 (SCHLOEMANN AKTIENGESELLSCHAFT) décrit un dispositif permettant de mettre en place dans le prolongement d'un orifice de coulée d'un conteneur métallurgique des tubes de coulée interchangeables.

Les tubes de coulée destinés à conduire le métal en fusion dans un moule ou une lingotière, sont des pièces d'usure fortement sollicitées. Elles le sont à un tel point que leur durée de service limite le temps de coulée.

En raison de l'érosion au voisinage de l'écoulement ainsi qu'à l'intérieur des tubes de coulée il s'avère nécessaire de remplacer, après un temps relativement court, l'un ou l'autre réfractaire sensible. Ces échanges de tubes de coulée n'ont pas permis jusqu'à présent d'effectuer de longues séquences de coulée.

Pour permettre d'effectuer le changement de tube, dans une installation de coulée continue, le brevet britannique No 1 563 966 (CONCAST AG) propose un conteneur métallurgique muni d'un dispositif de fermeture et d'un tube de coulée, au travers duquel le métal en fusion s'écoule vers un récipient intermédiaire ou vers un moule ne présentant qu'une ouverture de faible section pour y introduire le tube de coulée.

Un engin de manutention comprenant des moyens de guidage permettant de déplacer le tube le long d'un chemin sensiblement horizontal et de le faire pivoter d'une position sensiblement horizontale vers une position verticale de manière à permettre la mise en place dans une ligne de coulée sans devoir relever le répartiteur intermédiaire.

La mise en place du tube de coulée s'effectue par emboîtement de l'embouchure du tube sur un insert constitué par un rebord extérieur de la busette intérieure. Cette opération exige l'interruption complète du jet de coulée. La connexion ainsi obtenue présente l'inconvénient de nuire à l'étanchéité du chenal de coulée et en conséquence à la qualité du métal. Pour protéger le métal en fusion de l'oxydation, il s'avère indispensable de prévoir au voisinage de l'orifice de coulée, un dispositif d'inertisation, par exemple à l'argon.

Le document GB-A-1322761 décrit un mécanisme d'actionnement et de chargement de tubes de coulée à plaque rapportée mobile pour récipient de coulée par le fond de métal fondu. Les plaques rapportées mobiles le long de guides peuvent être accolées l'une à l'autre par un rebord transversal commun parfaitement uni, de manière à former une surface parfaitement plane.

Le dispositif de fermeture comprend un vérin hydraulique à fluide sous pression comportant un refouloir servant à amener un tube par translation d'une position de chargement vers une position de service dans l'axe de coulée et une position de dégagement du poste de chargement pour recevoir un nouveau tiroir, en déplaçant ledit tube parallèlement à lui-même dans une direction perpendiculaire à l'axe de coulée du tube.

Ce dispositif de fermeture présente l'inconvénient que les guides ne permettent pas de transmettre un effort de poussée vers le haut. Il ne permet pas non plus d'introduire ni retirer l'extrémité plongeante du tube dans une encollure étroite du moule de coulée continue sans soulever le répartiteur en raison du faible espace disponible en hauteur.

Par le brevet français No 1 478 778 est connu un obturateur en matière réfractaire pour conteneurs métallurgiques destinés à la coulée continue. Il comprend une plaque réfractaire mobile susceptible de coulisser, sous l'action d'un vérin, le long d'une plaque supérieure fixée dans une position d'obturation de l'orifice de coulée. Des guides soumis à une poussée vers le haut par des leviers sur lesquels agissent à une première extrémité des ressorts appliquent la plaque mobile, en contact étanche, contre la plaque supérieure. Un tel dispositif permet de remplacer aisément la plaque réfractaire mobile d'une fermeture coulissante mais ne permet pas de remplacer le tube de coulée sans relever le répartiteur.

De nombreux autres dispositifs mécaniques ont été développés pour remplacer des tubes de coulée montés sur l'orifice de sortie d'une enceinte de coulée. Entre autres, le déposant lui-même a protégé par sa demande de brevet français No 2 424 085, un dispositif destiné au remplacement sous un répartiteur, des tubes de coulée en matière réfractaire. Les tubes sont chargés transversalement en position debout sur des dispositifs intermédiaires constitués par exemple de chariots-supports amenés en position de coulée par coulissement le long d'une trajectoire linéaire sensiblement horizontale perpendiculaire à l'axe de coulée.

Les tubes de coulée sont appliqués de manière étanche contre le répartiteur par un bras de levier articulé sur un chariot commun. Chaque levier est muni à son extrémité libre d'un galet guidé par un rail qui est repoussé vers le bas par un ressort prenant appui contre l'enceinte de coulée.

Dans ces dispositifs connus, la juxtaposition de deux tubes consécutifs est impossible. Par construction du chariot-support, il existe inévitablement entre les-plaques des tubes un vide qui ne permet pas de changer de tube sans interrompre la coulée. De même, pour décharger un tube du dispositif intermédiaire et pour charger un nouveau tube dont ont introduit l'extrémité plongeante du tube dans le moule de coulée continue, il faut irrémédiablement soulever le répartiteur pour effectuer la manoeuvre de chargement transversale.

La présente invention vise à éviter de devoir interrompre la coulée due au relèvement du répartiteur intermédiaire.

Elle se propose de permettre le remplacement aisé des tubes de coulée indépendamment sur chaque ligne, de manière à assurer une coulée ininterrompue pendant une longue période.

Elle concerne un dispositif d'aménée et d'échange d'un tube de coulée à plaque rapportée mobile pour conteneur sidérurgique ou métallurgique obturable muni d'une plaque de fond en matériau réfractaire muni d'un orifice de coulée dans lequel les plaques rapportées à des tubes de coulée et/ou des plaques d'obturation sont montées coulissant sur des guides et peuvent être accolées l'une à l'autre par un rebord transversal commun parfaitement uni, de manière à former une surface parfaitement plane, caractérisé en ce que les guides sont aptes à transmettre un effort de poussée vers le haut et en ce que le tube de remplacement est amené par pivotement dans le puits de la lingotière, de manière à permettre l'échange du tube sans soulever le répartiteur.

La plaque de référence et la plaque mobile rapportée destinée à coulisser suivant une trajectoire rectiligne le long de la plaque de référence, forment avantageusement un plan incliné déterminé par la trajectoire susdite constituant la droite de plus grande pente.

Dans une forme de réalisation particulière, les vérins hydrauliques assurant le déplacement linéaire des plaques mobiles rapportées aux tubes et/ou d'obturation, sont disposés parallèlement à la trajectoire des plaques, derrière les rails-guides.

D'autres particularités et détails de l'invention apparaîtront au cours de la description détaillée suivante faisant référence aux dessins ciannexés qui illustrent une forme de réalisation de l'invention, donnée à titre d'exemple non limitatif.

Dans ces dessins:
la figure 1 montre en plan un dispositif de chargement d'un tube de coulée suivant l'invention;
la figure 2 est une vue en élévation latérale du dispositif montré à la figure 1;
la figure 3 est une vue de bout partiellement arrachée du dispositif montré aux figures 1 et 2;
la figure 4 illustre la face postérieure du dispositif montré aux figures 1 et 2;
la figure 5 est une vue en coupe verticale d'un dispositif adapté à une plaque de référence oblique, et
la figure 6 illustre le chargement d'un tube de coulée dans un dispositif muni d'un vérin actionnant le retrait d'un bras pousseur.

Dans ces figures, les mêmes notations de référence désignent des éléments identiques ou analogues.

Les figures 1 à 4 montrent un dispositif d'amenée et de chargement désigné dans son ensemble par la notation de référence 1 d'un tube de coulée de réserve 2 rapporté à une plaque mobile 3, en remplacement d'un tube 2' usé, rapporté à une plaque mobile 3', en position de service, et constitué d'un châssis principal 4 destiné à être monté sous un répartiteur de coulée 5 au voisinage d'un orifice de coulée 7.

Le répartiteur peut éventuellement être déjà muni d'une fermeture coulissante. Cette fermeture ne constitue pas un obstacle à la fixation directe du dispositif 1 suivant l'invention. Dans l'installation de coulée continue montrée à la figure 3, l'obturateur est simplement une quenouille 7'.

Comme illustré aux figures 1 et 2, les tubes de coulée 2, 2', rapportés chacun à une plaque mobile 3, 3', glissent le long d'une plaque inférieure du dispositif d'obturation coulissant.

Dans ce cas, la plaque de référence 6 le long de laquelle le dispositif d'amenée et de chargement 1 coulisse, est une plaque de fond du répartiteur 5 ou de la poche de coulée. La plaque mobile 3, 3' rapportée au tube de coulée 2, 2' sert alors à assurer l'étanchéité entre la busette inférieure 8 et la plaque de référence 6 appliquée contre la brique de siège 8' et le collier d'étanchéité.

La plaque de référence 6 est formée éventuellement de plusieurs éléments réfractaires indépendants.

Deux rails-guides 9, 9' présentant une course inclinée par rapport à la plaque de référence 6, de manière à se rapprocher de l'orifice de coulée 7 permettent d'obtenir un serrage progressif de la plaque mobile 3 d'un tube de coulée 2 contre la plaque de référence 6.

La poussée vers le haut est obtenue par des ressorts 10, 10', montés à une distance respectable de l'orifice de coulée 7. Comme montré à la figure 2, les rails-guides 9, 9' sont montés à l'extrémité de leviers 12, 12' soumis chacun à l'extrémité opposée à l'action des ressorts 10, 10' éloignant celle-ci de l'enceinte 11 du conteneur 5. La force exercée par les rails-guides 9, 9' sur chacune des plaques mobiles associées à un tube de coulée 2 se déplaçant le long desdits rails 9, 9' sustendus, augmente au fur et à mesure que celles-ci se rapprochent de l'orifice de coulée, 7. Cette poussée vers le haut applique de manière étanche, les plaques mobiles 3, 3' du tube de coulée usé 2' et respectivement du tube de réserve 2 contre le plan de glissement de la plaque de référence 6.

La pente des rails-guides 9, 9' fait en sorte que la pression augmente lorsque l'un quelconque des tubes de coulée 2, 2' se rapproche de l'orifice de coulée et décroît lorsqu'il s'en écarte, permettant un retrait aisé de la plaque susdite en position d'attente 14 loin du trou de coulée 7.

Le déplacement linéaire des plaques mobiles 3, 3' est assuré par un bras-pousseur 15 actionné par une paire de vérins hydrauliques 16, 16' disposés en parallèle afin de fournir la force nécessaire pour* permettre un chargement rapide des tubes de coulée en utilisant au mieux le faible espace disponible en hauteur.

Le tube de coulée de réserve 2 pousse le tube de coulée en service 2'.

Le dispositif 1 suivant l'invention permet de remplacer un tube de coulée 2' dans une installation de coulée continue, sans interrompre de manière perceptible le jet de coulée.

Lorsqu'au cours d'une opération de coulée, on s'aperçoit que le tube plongeur 2' est usé ou défectueux, on s'assure qu'un tube de remplacement 2 soit placé sur la trajectoire de guidage déterminée par les rails guides 9, 9'.

Par translation le long de la trajectoire de guidage, on desserre et éloigne le tube usagé 2' de la zone de coulée vers une position d'attente 14 et on amène simultanément le tube de réserve 2 sous le chenal de coulée.

Le déplacement linéaire des deux tubes de coulée 2, 2' peut également s'effectuer à l'aide d'un dispositif du type tige filetée-écrou.

L'assemblage du tube de coulée est constitué d'une connexion plane qui a la propriété de présenter une excellente étanchéité et de pouvoir être aisément inertisée.

Comme illustré à la figure 3, le dispositif d'amenée est un engin de manutention qui permet d'amener le tube de réserve 2, coulée horizontalement. L'extrémité plongeante 17, est introduite dans un puits 18 d'une lingotière 19 en faisant pivoter le tube de coulée autour d'un axe sensiblement horizontal. Lorsque le tube est disposé verticalement, on le fait glisser transversalement le long de l'ouverture du puits de la lingotière grâce aux deux vérins 16, 16' montrés dans la figure 4, de manière à aligner le col du tube de coulée sur l'orifice de coulée. Les rails 9, 9' sous l'action des leviers 12,12' soumis aux ressorts 10, 10' appuient la plaque mobile 3 au tube de coulée 2 contre la plaque de référence 6.

Dans une forme de réalisation particulière d'une installation de coulée continue pour petites brames, la plaque de référence 6 est disposée obliquement, de manière à ce que sa pente suive la trajectoire d'amenée des tubes de leur position d'attente vers celle de coulée continue.

Lorsqu'on a affaire à un moule de faible section, par exemple pour petites brames comme illustré à la figure 5, il est difficile d'introduire l'extrémité plongeante 17 du tube 2 dans le moule 19 et de faire basculer le tube 2 sans détériorer le tube ni les parois du moule 19, surtout lorsque la distance entre la plaque de référence 6 et le moule 19 est restreint. L'étroitesse du moule 19 empêche en effet d'enfoncer le tube 2 trop incliné.

Une disposition inclinée de la plaque de référence 6 vise à faciliter l'introduction de l'extrémité plongeante 17 du tube parce qu'elle permet au tube d'occuper une position plus haute que si la plaque 6 était disposée horizontalement.

Ce tube est donc moins incliné que s'il avait été introduit dans un dispositif d'amenée et d'échange classique comportant une plaque de référence 6 horizontale.

Au fur et à mesure qu'on glisse le tube 2, 2' dans le moule 17, celui-ci se redresse et permet à sa plaque rapportée 3, 3' de s'appliquer de manière étanche sur la plaque de référence 6. Le raisonnement s'applique aussi au retrait du tube 2 qui bascule progressivement alors qu'il se relève.

Il est ainsi possible de changer de tube de coulée sans rehausser le répartiteur.

Une disposition inclinée de la plaque de référence 6 permet également de réduire la distance entre le fond du répartiteur et le moule, sans empiéter sur la hauteur de plongée du tube.

La position particulière des vérins de poussée 16, 16' disposés latéralement en retrait de la trajectoire d'amenée des tubes de coulée 2, 2', permet en effet de charger et/ou décharger les tubes 2, 2' en les faisant basculer dans un plan vertical passant par la trajectoire d'amenée du tube 2, 2' en position de coulée, alors qu'auparavant les opérations de chargement et de déchargement devaient s'effectuer dans une direction transversale, plus incommode lorsque le répartiteur comporte plusieurs lignes de coulée parallèles.

Dans le cas particulier d'une disposition inclinée illustrée à la figure 5, on procède à la mise en place et au remplacement d'un tube usé de la manière suivante.

On veille à mettre en place, en premier lieu, une plaque d'obturation 3" sur le dispositif d'amenée et de chargement et de l'amener en face de l'orifice de coulée 7 en la faisant glisser le long des rails de guidages 9, 9'. Au fur et à mesure qu'on amène la plaque d'obturation vers l'orifice de coulée 7 sous l'action du bras-pousseur 15, les leviers 12 et les ressorts 10 repoussent la plaque vers le haut et l'appliquent de manière étanche contre la plaque de référence 6.

Lorsque la plaque d'obturation 3" est en place, les verins hydrauliques 16, 16' sont à nouveau étirés et le bras pousseur est retiré latéralement par un vérin auxiliaire 20. Le dispositif d'amenée et de chargement 1 est ainsi accessible à un tube de coulée que l'on introduit dans l'espace libre à l'extrémité des railsguides 9, 9' en faisant basculer le tube de coulée sur lui-même. Lorsque le chargement du tube sur les railsguides est réalisé, on déploie le bras-pousseur 15 et on entraîne la plaque rapportée 3 du tube 2 en position d'attente 14 contre la plaque d'obturation à l'aide du bras pousseur 15 sous l'action des vérins 16, 16'.

L'opération de coulée est mise en route dès qu'on déplace le tube de coulée vers l'orifice de coulée. Sous la poussée du bras-pousseur 15, un rebord de la plaque rapportée 3 du tube 2, s'applique étanchement contre le rebord juxtaposé de la plaque d'obturation 3". La plaque rapportée 3 forme avec la plaque d'obturation 3" une surface unie appliquée de manière étanche contre la plaque de référence 6. Il suffit donc de mettre le tube de coulée en place par coulissement sous la poussée des vérins 16, 16'.

Lorsqu'on s'aperçoit, pendant l'opération de coulée, que le tube de coulée 2 devenu 2' est usé ou défectueux et qu'il faut le remplacer, on arrête momentanément la coulée à l'aide de la plaque d'obturation 3", jusqu'alors maintenue en position d'attente 14' sur les rails de guidage 9, 9'.

L'amenée de la plaque d'obturation 3" est effectuée sur la poussée d'un second bras-pousseur 15' rigidement fixé aux tiges des vérins hydrauliques à double effet 16,16'. Le tube usagé 2' est éloigné vers la position d'attente 14 sous la poussée de la plaque d'obturation 3".

Grâce à la forme constructive des rails 9, 9', le tube usagé 2' est desserré et peut être facilement retiré du dispositif d'amenée et être remplacé par un nouveau tube puisque le bras-pousseur 15 est escamotable.

Une fois introduit dans le dispositif d'amenée et de chargement 1, le nouveau tube de coulée 2 peut être mis rapidement en place sous le chenal de coulée.

La durée totale de l'opération de remplacement d'un tube usé 2' par un nouveau tube est donc très courte. Elle ne dépasse pas une dizaine de secondes pour des opérateurs avertis. En outre, elle peut être réalisée sans être gênée par les autres lignes de coulée raccordées au même répartiteur, puisqu'elle s'effectue dans le sens longitudinal, dans le prolongement de la trajectoire déterminée par les rails 9, 9'.

## Revendications

1. Dispositif d'amenée et d'échange (1) d'un tube de coulée (2) à plaque rapportée mobile pour conteneur sidérurgique ou métallurgique (5) obturable muni d'une plaque de fond (6) en matériau réfractaire muni d'un orifice de coulée (7) dans lequel les plaques mobiles (3,3') rapportées à des tubes de coulée et/ou des plaques obturation sont montées coulissant sur des guides (9, 9') et peuvent être accolées l'une à l'autre par un rebord transversal commun parfaitement uni, de manière à former une surface parfaitement plane, caractérisé en ce que les guides (9, 9') sont aptes à transmettre un effort de poussée vers le haut et en ce que le tube de remplacement (2) est amené par pivotement autour d'un axe sensiblement horizontal dans le puits (18) de la lingotière (19), de manière à permettre l'échange du tube sans soulever le répartiteur (5).

2. Dispositif selon la revendication 1, caractérisé en ce que la plaque de référence (6) et la plaque mobile rapportée (3) destinée à coulisser suivant une trajectoire rectiligne le long de la plaque de référence (6) forment un plan incliné déterminé par la trajectoire susdite constituant la droite de plus grande pente.

3. Dispositif selon l'une quelconque des revendications précédentes, caractérisé en ce que les vérins hydrauliques (16, 16') assurant le déplacement linéaire des plaques mobiles (3, 3') rapportées aux tubes (2, 2') et/ou d'obturation (3"), sont disposés parallèlement à la trajectoire des plaques, derrière les rails-guides 9, 9'.

4. Dispositif selon l'une quelconque des revendications précédentes, caractérisé en ce qu'un bras-pousseur (15) est escamotable.

## Patentansprüche

1. Vorrichtung (1) zum Einbringen und Auswechseln eines Gießrohres bzw. einer Gießdüse (2) mit bewegbar angeschlossener Platte für einen verschließbaren metallurgischen 8ehälter (5), der mit einer Bodenplatte (6) aus einem feuerfesten Material versehen ist, die eine Gießöffnung (7) aufweist, in der die an Gießrohre bzw. -düsen und/oder Verschlußplatten angeschlossenen bewegbaren Platten (3, 3') gleitend auf Führungen (9, 9') montiert sind und aneinander dicht mittels einer gemeinsamen, sich in Querrichtung erstreckenden, vollkommen einstückigen Einfassung so verbunden sind, daß sie eine vollkommen ebene Fläche bilden, dadurch gekennzeichnet, daß die Führungen (9, 9') dazu geeignet sind, eine Schubkraft nach aufwärts zu übertragen und daß das Ersatzrohr bzw. die Ersatzdüse (2) durch Verschwenken um eine mindestens annähernd horizontale Achse in den Schacht (18) der Kokille (19) so eingebracht wird, daß das Rohr bzw. die Düse ausgewechselt werden kann, ohne den Verteiler (5) hochzuheben.

2. Vorrichtung nach Anspruch 1, dadurch gekennzeichnet, daß die Bezugsplatte (6) und die angeschlossene bewegbare Platte (3), die dazu bestimmt ist, entlang einer geradlinigen Bahn entlang der Bezugsplatte zu gleiten, eine geneigte Ebene bilden, die von der genannten Bahn bestimmt wird, die die Gerade mit der größten Neigung darstellt.

3. Vorrichtung nach einem der vorhergehenden Ansprüche, dadurch gekennzeichnet, daß die hydraulischen Kraftzylinder (16, 16'), die die lineare Verschiebung bzw. Verlagerung der bewegbaren Platten (3, 3') gewährleisten, die an die Rohre (2, 2') und/oder den Verschluß (3") angeschlossen sind, parallel zur Bahn der Platten hinter den Führungsschienen (9, 9') angeordnet sind.

4. Vorrichtung nach einem der vorhergehenden Ansprüche, dadurch gekennzeichnet, daß ein Stoß- bzw. Schiebearm teleskopisch verschiebbar ist.

## Claims

1. Means for the provision and replacement (1) of a pouring tube (2) with a separate movable plate for a steelmaking or metallurgical vessel (5) which can be obstructed by means of a baseplate (6) of refractory material provided with a pouring orifice (7) in which the movable plates (3, 3') associated with the pouring tubes and/or obstructing plates are slidably mounted on guides (9,9') and may be joined together into perfect union by means of a common transverse edge so as to form a perfectly plane surface, characterised in that the guides (9, 9') can transmit a thrust force upwards and in that the replacement tube (2) is directed by pivoting about a substantially horizontal axis into the well (18) of the ingot mould (19) so that the tube can be replaced without raising the distributor (5).

2. Means according to claim 1, characterised in that the reference plate (6) and the separate movable plate (3) which is designed to slide along the reference plate (6) in a straight trajectory form an inclined plane determined by the abovemen- tioned trajectory forming the straight line of greater slope.

3. Means according to any one of the foregoing claims, characterised in that the hydraulic jacks (16,16') responsible for linear displacement of the movable plates (3, 3') applied to the tubes (2, 2') and/or obstruction plates (3") are arranged parallel to the trajectory of the plates behind guide rails 9,9'.

4. Means according to any one of the foregoing claims, characterised in that a pusher arm (15) is retractable.
